# DEMANDE DE BREVET EUROPEEN

(11) **EP 0 255 410 A1**
(43) Date de publication de la demande: **03.02.1988**
(21) Numéro de dépôt: 87401358.4
(22) Date de dépôt: 17.06.1987
(51) Int. Cl.: B65D 5/68

(54) **Coiffe en carton pour conteneur octogonal**

(30) Priorité: 31.07.1986 FR 8611108
(71) Demandeur: ROCHETTE CENPA ONDULE, F-75782 Paris Cedex 16 (FR)
(72) Inventeur: Molet, Yannick, F-02200 Villeneuve-Saint-Germain (FR)
(74) Mandataire: Laget, Jean-Loup

(57) **Abrégé**

Huit rectangles (108) en bande continue constituent la surface latérale de la coiffe. Chacun porte un rabat d'un seul côté pour constituer la face occlusale de la coiffe. Deux rabats 13, 17 en demi-octogone constituent le fond. Deux rabats 11, 15 portent une contre-face 20, 22 qui traverse le fond et vient se verrouiller dans une lumière 24, 26.

## Description

L'invention concerne une coiffe en carton pour conteneur octogonal, tenant lieu de fond aussi bien que de couvercle pour un conteneur octogonal de grande contenance.

Pour transporter des produits volumineux mais peu pondéreux, il est connu d'utiliser des conteneurs de forme octogonale, en carton ondulé par example. Ces conteneurs sont très faciles à monter à partir d'un flan de carton découpé et rainé, par collage ou agrafage d'une bande terminale sur la face extrême opposée. Le problème est plus délicat lorsqu'on envisage le fond ou le couvercle.

Il est connu de constituer le fond à partir d'une découpe à plat comportant essentiellement un octogone dont chaque côté est muni d'un rabat rectangulaire portant un volet latéral triangulaire. Lorsque les rabats sont repliés à 90°, le volet triangulaire d'un rabat se glisse sous, ou sur, le rabat voisin pour y être agrafé. Le fond ou couvercle est ainsi mis en forme définitive. Cette opération de montage est assez difficile dans la mesure où le volet triangulaire doit être mis en place par rapport au rabat voisin, et où, après cette mise en place, il doit y être agrafé à la machine.

Un but de la présente invention est de proposer une coiffe pour conteneur octogonal, livrable à plat après collage ou agrafage, et susceptible d'être montée par simple pliage manuel.

L'invention a pour objet une coiffe en carton pour conteneur octogonal, obtenue à partir d'un flan découpé et rainé, caractérisé en ce qu'elle est constituée d'une bande continue composée de huit rectangles destinés à constituer les faces latérales de la coiffe et portant chacun, d'un seul côté, un rabat destiné à constituer la face occlusale de la coiffe.

Selon d'autres caractéristiques de l'invention:
- deux rabats opposés sont en forme de demi-octogone symétrique et présentent un bord libre parallèle à leur ligne d'articulation sur la face latérale rectangulaire correspondante ;
- perpendiculairement à leur bord libre, les deux rabats opposés présentent chacun deux fentes symétriques , les fentes des deux rabats étant en regard deux à deux.
- deux rabats opposés disposés perpendiculairement aux deux rabats opposés en forme de demi-octogone, portent une contre-face destinée à traverser lesdites fentes avant d'être repliée sous la face occlusale de la coiffe ;
- les contre-faces portent sur leur bord libre un verrou destiné à coopérer avec une lumière placée au droit de la ligne d'articulation des rabats.

A titre d'illustration, on a représenté au dessin annexé :
Figure 1 : une vue à plat du flan de carton découpé et rainé pour constituer la coiffe selon l'invention ;
Figure 2 : une vue de l'extérieur de la coiffe de la figure 1 en début de montage ;
Figure 3 : une vue de l'extérieur de la coiffe en fin de montage ;
Figure 4 : une vue de l'intérieur de la coiffe de la figure 2 au cours de l'opération de verrouillage;
Figure 5 : une vue de l'extérieur de la coiffe montee.

En se reportant à la figure 1, on voit que le flan découpé et rainé se compose d'une bande continue, destinée à constituer la surface latérale de la coiffe et sur un côté de laquelle se trouvent des rabats destinés à constituer la face occlusale de la coiffe . La bande continue se compose de huit rectangles 1 à 8, articulés l'un sur l'autre, elle est liée en forme de ceinture par le collage ou l'agrafage de la bande terminale 9 sur le rectangle extrême opposé 8.

Chacun des rectangles 1 à 8, destiné à constituer une face latérale de la coiffe, porte un rabat, respectivement 11 à 18, qui va participer à la constitution de la face occlusale de la coiffe. Ces rabats sont identiques deux à deux. Ainsi, les rabats 13 et 17 vont constituer la surface du fond ; les rabats 12 et 16 d'une part, 14 et 18 d'autre part , des renforts latéraux ; les rabats 11 et 15 des éléments de verrouillage.

Les rabats 13 et 17 ont chacun la forme générale d'un demi-octogone symétrique. Ils présentent un bord libre parallèle à leur ligne d'articulation sur le rectangle 3, 7 respectivement. Perpendiculairement à leur bord libre, ils présentent chacun deux fentes symétriques, 27 et 28 pour le rabat 13, 29 et 30 pour le rabat 17. Ces fentes sont destinées à être traversées deux par deux par les bandes 19 et 21 liées aux rabats 11 et 15, respectivement. Les rabats 11 et 15 sont rectangulaires et portent chacun une bande 19 et 21 respectivement, et une contre-face également rectangulaire 20 et 22 respectivement. Chacune des contre-faces présente sur son bord libre un verrou, 23 et 25, respectivement, destiné à coopérer avec une lumière, 24 et 26 respectivement, placée sur la face latérale rectangulaire 1 et 5 respectivement, au droit de la ligne d'articulation du rabat, 11 et 15 respectivement.

Les rabats 12, 16 et 14, 18, sont de forme generale triangulaire, mais ils présentent une pointe coupée et une echancrure latérale pour bien dégager les fentes 27-30 en vue du verrouillage.

Le montage de la coiffe se fait de la manière suivante, en supposant que la bande terminale 9 est déjà fixée sur la face latérale rectangulaire 8. La surface latérale étant mise en forme (figure 2), on replie à 90° les deux rabats opposés 13 et 17 pour constituer la face occlusale de la coiffe. Leurs fentes se mettent deux à deux en vis-à-vis, 27 et 30 d'une part, 28 et 29 d'autre part (figure 3). On replie ensuite les petits rabats 12, 14, 16, 18 qui sont adjacents aux deux rabats 13 et 17 mais non adjacents entre eux. On insère ensuite les contre-faces 20 et 22 dans les fentes 27, 30 d'une part, 28, 29 d'autre part, jusqu'à ce que les rabats 11, 15 soient en appui sur le fond, et que les bandes 19 et 21 de rattrapage d'épaisseur soient logées dans les fentes.

On retourne alors la coiffe (figure 4) et on replie les contre-faces 20 et 22 contre le fond, en insérant les verrous 23 et 25 dans les lumières 24 et 26 respectivement. La coiffe est alors montée, et si on la retourne, elle présente l'aspect de la figure 5. On voit que l'axe des faces 3 et 7, portant les rabats 13 et 17, est perpendiculaire à l'axe des faces 1 et 5 portant les rabats 11 et 15.

L'un des avantages de la coiffe selon l'invention, est qu'elle peut être fabriquée sur matériel rotatif classique, par opposition aux fonds ou couvercles octogonaux connus qui sont fabriqués sur auto-platine.

Un autre avantage est que cette coiffe est livrable à plat, la jonction de la bande 9 sur la face latérale 8 étant déjà assurée, la mise en forme et le montage étant réalisés manuellement au moment de l'emploi.

## Revendications

1. coiffe en carton pour conteneur octogonal, obtenue à partir d'un flan découpé et rainé, caractérisé en ce qu'elle est constituée d'une bande continue composée de huit rectangles (1-8) destinés à constituer les faces latérales de la coiffe et portant chacun, d'un seul côté, un rabat (11-18) destiné à constituer la face occlusale de la coiffe.

2. Coiffe selon la revendication 1, caractérisée en ce que deux rabats opposés (13, 17) sont en forme de demi-octogone symétrique et présentent un bord libre parallèle à leur ligne d'articulation sur la face latérale rectangulaire correspondante (3, 7).

3. Coiffe selon la revendication 2, caractérisée en ce que perpendiculairement à leur bord libre, les deux rabats opposés (13, 17) présentent chacun deux fentes symétriques (27, 28 ; 29, 30) , les fentes des deux rabats étant en regard deux à deux.

4. Coiffe selon la revendication 3, caractérisée en ce que deux rabats opposés (11, 15) disposés perpendiculairement aux deux rabats opposés (13, 17) en forme de demi-octogone, portent une contre-face (20, 22) destinée à traverser lesdites fentes (27, 30 ; 28, 29) avant d'être repliée sous la face occlusale de la coiffe.

5. Coiffe selon la revendication 4, caractérisée en ce que les contre-faces (20, 22) portent sur leur bord libre un verrou (23, 25) destiné à coopérer avec une lumière (24, 26) placée au droit de la ligne d'articulation des rabats (11, 15).
